# EUROPÄISCHE PATENTSCHRIFT

(11) **EP 1 439 043 B1**
(45) Veröffentlichungstag und Bekanntmachung des Hinweises auf die Patenterteilung: **10.10.2012**
(21) Anmeldenummer: 03450178.3
(22) Anmeldetag: 23.07.2003
(51) Int. Cl.: B27B 25/00, B27B 25/04, B27B 31/00, B27B 31/08, B27B 5/22

(54) **Trimmeranlage**
Trimming machine
Machine de taillage

(30) Priorität: 30.09.2002 AT 14712002
(43) Veröffentlichungstag der Anmeldung: 21.07.2004
(73) Patentinhaber: Springer Maschinenfabrik AG, 9360 Friesach (AT)
(72) Erfinder: Widu,Kurt, 9360 Friesach (AT)
(74) Vertreter: Gibler, Ferdinand

(56) Entgegenhaltungen:
- EP-A- 0 135 417
- US-A- 832 273
- US-A- 3 937 114
- US-A- 4 120 333
- DATABASE WPI Section PQ, Week 199102 Derwent Publications Ltd., London, GB; Class P63, AN 1991-013633 XP002282113 -& SU 1 544 553 A (N ARKHANGELSKLESPRO) 23. Februar 1990 (1990-02-23)

## Beschreibung

Die Erfindung betrifft eine Trimmeranlage für längliches Stückgut, insbesondere Bretter, Balken od. dgl., mit einem eine erste Transportebene ausbildenden ersten Transportmittel für den Transport des Stückgutes im Quertransport und wenigstens einer eine in Transportrichtung der ersten Transportebene liegende Schneidrichtung aufweisende Schneidevorrichtung, wobei das erste Transportmittel und/oder ein weiteres Transportmittel wenigstens eine weitere Transportebene ausbilden/ausbildet, wobei die Transportrichtung der wenigstens einen weiteren Transportebene im wesentlichen parallel zur Transportrichtung der ersten Transportebene ist, und zumindest eine Verbringungsvorrichtung zum Verbringen des Stückgutes von der ersten Transportebene in die wenigstens eine weitere Transportebene vorgesehen ist und wobei die zumindest eine Verbringungsvorrichtung als Förderklappe ausgebildet ist. Eine solche Trimmeranlage ist aus US 4120333 A bekannt. Solche Trimmeranlagen dienen zum Ablängen von länglichem Stückgut, welches auf dem Transportmittel vor der Trimmeranlage ausgerichtet wird. In der Trimmeranlage wird es auf vorbestimmbare Längen geschnitten. Dabei ist auch vorgesehen, daß schadhaftes Stückgut durch einen Zerstörschnitt in mehrere Teilstücke, welche als Abfall erkannt werden, geschnitten werden kann.

Die US 4 120 333 A behandelt eine Methode und einen Apparat zum Trimmen von Schnittholz beliebiger Länge in modulare Längen.

Die XP002282113 (SU 1 544 553 A) zeigt einen auf einer Basis montierten Hauptquerbeschickungstransporter 2 und einen Hilfsquerbeschickungstransporter.

Aus der US 3 937 114 A geht ein Apparat zur Ablängung von Baumstämmen mit einem Beförderer zum Quertransport hervor.

In der EP 0 135 417 A wird eine Einrichtung zum Schneiden von Holzbalken für Obststeigen gezeigt.

Die US 832 273 A offenbart eine Gattersäge zum Sägen von Holzklötzen zur Zellstoffherstellung.

Bekannte derartige Trimmeranlagen weisen Schneidevorrichtungen auf, welche als Pendelsägen ausgebildet und in einer Ebene normal zur Transportrichtung angeordnet sind. Diese Pendelsägen können aus einer Ruhestellung, in eine Schneidstellung verschwenkt werden, in der das Sägeblatt die Transportebene durchsetzt. Nachteilig an diesen bekannten Trimmeranlagen ist, daß durch die bei der Bewegung der Pendelsägen auftretenden hohen dynamischen Beanspruchungen der Durchsatz der Trimmeranlage begrenzt wird. Weiters ist nachteilig, daß abgekappte Teile des Stückgutes oftmals nicht in die dafür vorgesehenen Behälter fällt, sondern sich an den Pendelsägen und/oder deren Halterungen verklemmt. Bei einem Zerstörschnitt, bei dem alle Pendelsägen die Transportebene durchsetzen, tritt oftmals ein Verkeilen der Teile des Stückgutes zwischen den Pendelsägen auf.

Aufgabe der vorliegenden Erfindung ist es, eine Trimmeranlage der eingangs genannten Art anzugeben, bei der die bekannten Nachteile vermieden werden, bei der nur geringe dynamische Beanspruchungen auftreten, die einen hohen Durchsatz ermöglicht und bei der das ordnungsgemäße Verbringen des Abfalls sichergestellt ist.

Eine weitere Aufgabe der Erfindung ist es, eine Trimmeranlage anzugeben, die neben dem Transportmittel eine geringe Anzahl an beweglichen Teilen aufweist, wodurch die Herstellungs- und Wartungskosten gering gehalten werden können.

Erfindungsgemäß wird dies dadurch erreicht, dass die Förderklappe in der ersten Transportebene gelenkig gelagert ist und ein dem Gelenk gegenüberliegender Bereich der Förderklappe in die wenigstens eine weitere Transportebene schwenkbar ist.

Dadurch ergibt sich der Vorteil, daß die Schneidevorrichtung ortsfest ausgebildet werden kann und durch die Bewegung der Verbringungsvorrichtung das Schneiden des Stückgutes an der Schneidevorrichtung gesteuert werden kann. Die Verbringungsvorrichtung weist eine geringe Masse auf, sodaß sie schnell bewegbar ist, wodurch ein hoher Durchsatz der erfindungsgemäßen Trimmeranlage erreicht werden kann. Eine Förderklappe stellt eine einfache und zuverlässige Ausführungsform der Verbringungsvorrichtung dar. Dadurch kann das Stückgut mittels einer einfachen Schwenkbewegung der Förderklappe von der ersten in die weitere Transportebene gebracht werden. Weiters weist diese Ausführungsform den Vorteil auf, dass auch mehrere Stückgüter auf der Förderklappe angeordnet sein können und dennoch für jedes einzeln gesteuert werden kann, in welcher Transportebene es weiter befördert werden soll.

In Weiterbildung der Erfindung kann vorgesehen sein, daß die wenigstens eine weitere Transportebene gegenüber der ersten Transportebene geneigt angeordnet ist. Durch die geneigte Anordnung der weiteren Transportebene, kann die erforderliche Höhenänderung des Stückgutes gering gehalten werden.

Gemäß einer weiteren Ausführungsform der Erfindung kann vorgesehen sein, daß zumindest ein Bereich des ersten Transportmittels in der ersten Transportebene und in der wenigstens einen weiteren Transportebene angeordnet ist. Diese Anordnung ermöglicht es, einen Bereich des ersten Transportmittels auch für den Transport des Stückgutes in der weiteren Transportebene zu verwenden, wodurch das weitere Transportmittel einfach ausgestaltet werden kann.

In weiterer Ausgestaltung der Erfindung kann vorgesehen sein, daß im Betrieb die wenigstens eine weitere Transportebene oberhalb der ersten Transportebene angeordnet ist. Durch die Anordnung der weiteren Transportebene oberhalb der ersten Transportebene, wird sichergestellt, daß von der ersten Transportebene herabfallende abgekappte Teile von Stückgütern andere Stückgüter in der weiteren Transportebene nicht behindern können.

In weiterer Ausbildung der Erfindung kann vorgesehen sein, dass die Förderklappe ein Fördertransportmittel, insbesondere ein Förderband, einen Fördergurt, eine Förderkette od. dgl., aufweist. Dadurch kann sichergestellt werden, dass das Stückgut auf der Förderklappe mit einer vorgebbaren Geschwindigkeit transportiert wird.

In Weiterführung der Erfindung kann vorgesehen sein, dass die zumindest eine Schneidevorrichtung mit einem die erste Transportebene durchsetzenden Schneidmittel, insbesondere einem Sägeblatt od. dgl., angeordnet ist. Ein Sägeblatt stellt ein schnelles, sicheres und langlebiges Schneidmittel dar, welches insbesondere für einen kontinuierlichen Betrieb der erfindungsgemäßen Trimmeranlage geeignet ist.

Gemäß einer anderen Ausführungsform der Erfindung kann vorgesehen sein, dass zumindest zwei Schneidevorrichtungen vorgesehen sind, wobei wenigstens zwei der zumindest zwei Schneidevorrichtungen jeweils eine der zumindest einen Verbringungsvorrichtung zugeordnet ist. Durch diese Zuordnung kann individuell gesteuert werden, von welchen Schneidevorrichtungen ein Stückgut geschnitten wird.

In diesem Zusammenhang kann in Weiterbildung der Erfindung vorgesehen sein, dass die zumindest zwei Schneidevorrichtungen im wesentlichen entlang einer schräg zur Transportrichtung der ersten Transportebene verlaufenden Anordnungsgeraden angeordnet sind. Dadurch kann die Zusammenwirkung der Schneidevorrichtungen mit den Verbringungsvorrichtungen sichergestellt werden.

Gemäß einer weiteren Ausführungsform der Erfindung kann vorgesehen sein, dass - in Transportrichtung der ersten Transportebene gesehen - jeweils hinter den zumindest zwei Schneidevorrichtungen unterhalb der ersten Transportebene ein Restholzfördermittel mit einer im wesentlichen parallel zur Anordnungsgeraden verlaufenden Restholzfördermitteltransportricchtung vorgesehen ist. Durch das Restholzfördermittel kann gewährleistet werden, dass abgekappte Teile des Stückgutes aus der erfindungsgemäßen Trimmeranlage befördert werden.

In Weiterbildung der Erfindung kann vorgesehen sein, dass das Schneidmittel wenigstens einer der zumindest einen Schneidevorrichtung im wesentlichen parallel zur ersten Transportebene, insbesondere im wesentlichen senkrecht zur Transportrichtung der ersten Transportebene, verschiebbar angeordnet ist. Durch diese Ausbildung kann die verbleibende Länge des Stückgutes nach dem Ablängen eingestellt werden.

Die Erfindung wird unter Bezugnahme auf die beigeschlossenen Zeichnungen, in welchen Ausführungsformen dargestellt sind, näher beschrieben. Dabei zeigt:
Fig. 1 eine Schrägansicht auf eine erste Ausführungsform einer erfindungsgemäßen Trimmeranlage;
Fig. 2 eine weitere Schrägansicht auf die Trimmeranlage gemäß Fig. 1;
Fig. 3 eine Seitenansicht der Trimmeranlage gemäß Fig. 1;

In den Fig. 1 bis 3 ist eine erste Ausführungsform einer erfindungsgemäßen Trimmeranlage für längliches Stückgut 6 dargestellt. Das längliche Stückgut 6 kann insbesondere durch Bretter, Balken od. dgl. gebildet sein. Die Trimmeranlage weist ein eine erste Transportebene ausbildendes erstes Transportmittel 1 für den Transport des Stückgutes 6 im Quertransport und wenigstens eine eine in Transportrichtung 11 der ersten Transportebene liegende Schneidrichtung aufweisende Schneidevorrichtung 4 auf. Die in den Fig. 1 bis 3 dargestellte Ausführungsform der erfindungsgemäßen Trimmeranlage weist fünf Schneidevorrichtungen 4 auf. Bei anderen Ausführungsformen können jedoch auch jede andere Anzahl an Schneidevorrichtungen 4 vorgesehen sein.

Neben der ersten Transportebene ist eine weitere Transportebene von einem weiteren Transportmittel 2 ausgebildet, wobei die Transportrichtung 21 der weiteren Transportebene im wesentlichen parallel zur Transportrichtung J 1 der ersten Transportebene ist. Bei anderen Ausführungsformen der erfindungsgemäßen Trimmeranlage kann auch vorgesehen sein, dass die weitere Transportebene durch das erste Transportmittel 1 ausgebildet wird. Dies kann insbesondere bei einer Ausbildung des ersten Transportmittels 1 als Förderband, Förderkette od. dgl. durch Umlenken des ersten Transportmittels 1, Rückführung des ersten Transportmittels 1 entgegen der Transportrichtung 11 der ersten Transportebene und erneutes Umlenken des ersten Transportmittels 1 in die weitere Transportebene erfolgen. Weiters ist eine Verbringungsvorrichtung 3 zum Verbringen des Stückgutes 6 von der ersten Transportebene in die wenigstens eine weitere Transportebene vorgesehen.

Die weitere Transportebene kann gegenüber der ersten Transportebene im wesentlichen parallel oder auch geneigt angeordnet sein. Bei anderen Ausführungsformen der erfindungsgemäßen Trimmeranlage kann auch vorgesehen sein, dass die weitere Transportebene in einem ersten Bereich gegenüber der ersten Transportebene geneigt und in einem zweiten Bereich im wesentlichen parallel ist. Bei wieder anderen Ausführungsformen der erfindungsgemäßen Trimmeranlage kann vorgesehen sein, dass die weitere Transportebene im zweiten Bereich gegenüber der ersten Transportebene eine im Vergleich mit dem ersten Bereich unterschiedliche Neigung aufweist.

Bei einer geneigten Anordnung der weiteren Transportebene gegenüber der ersten Transportebene hat es sich als günstig erwiesen, wenn zumindest ein Bereich 13 des ersten Transportmittels 1 in der ersten Transportebene und in der weiteren Transportebene angeordnet ist. Dadurch kann der Bereich 13 sowohl für den Transport des Stückgutes 6 in der ersten Transportebene als auch für den Transport des Stückgutes 6 in der weiteren Transportebene verwendet werden.

Bei der in den Fig. 1 bis 3 dargestellten Ausführungsform der erfindungsgemäßen Trimmeranlage ist das erste Transportmittel 1 als Fördergurt ausgebildet, welcher Mitnehmer 12 für das Stückgut 6 aufweist. Die weitere Transportebene wird durch die weiteren Transportmittel 2 und den Bereich 13 des ersten Transportmittels 1 gebildet, wobei der Bereich 13 durch die in Fig. 1 rechts dargestellte Fördergurt gebildet wird. Bei anderen Ausführungsformen der erfindungsgemäßen Trimmeranlage können durch die weiteren Transportmittel 2 auch mehrere weitere Transportebenen gebildet werden.

Die weitere Transportebene ist oberhalb der ersten Transportebene angeordnet, wodurch von der Schneidevorrichtung 4 abgekappte Teile des Stückgutes 6 aus der ersten Transportebene unter Einwirkung der Schwerkraft nach unten fallen können, ohne Stückgüter 6, die in der weiteren Transportebene transportiert werden, zu beeinträchtigen. Bei anderen Ausführungsformen der erfindungsgemäßen Trimmeranlage kann auch vorgesehen werden, dass die weitere Transportebene unterhalb der ersten Transportebene angeordnet ist. Dies kann z.B. von Vorteil sein, wenn die abgekappten Teile der Stückgüter 6 nach oben geführt werden. Es kann auch vorgesehen sein, dass wenigstens eine weitere Transportebene oberhalb und zumindest eine weitere Transportebene unterhalb der ersten Transportebene angeordnet ist.

Mittels der Verbringungsvorrichtung 3 kann gesteuert werden, ob ein Stückgut 6 von der ersten Transportebene in die weitere Transportebene verbracht wird. Verbleibt das Stückgut 6 in der ersten Transportebene, so wird es von der Schneidevorrichtung 4 erfasst und abgelängt, während es in der weiteren Transportebene nicht von der Schneidevorrichtung 4 erfasst wird. Dabei kann die Schneidevorrichtung 4 vorteilhafterweise mit einem die erste Transportebene durchsetzenden Schneidmittel 41, insbesondere einem Sägeblatt od. dgl. angeordnet sein. Bei Stückgütern aus Styropor od. dgl. kann das Schneidmittel 41 auch ein Heizdraht od. dgl. sein. Bei wieder anderen Stückgütern kann auch ein Messer od. dgl. als Schneidmittel 41 vorgesehen sein.

Gemäß der in den Fig. 1 bis 3 dargestellten Ausführungsform der erfindungsgemäßen Trimmeranlage kann die Verbringungsvorrichtung 3 als Förderklappe 31 ausgebildet sein. Bei anderen Ausführungsformen der erfindungsgemäßen Trimmeranlage kann die Verbringungsvorrichtung 3 auch einen Elektromagneten, einen Hubförderer od. dgl. umfassen.

Um die Stückgüter 6 auf mehrere Längen ablängen zu können, erscheint es günstig zu sein, wenn zumindest zwei Schneidevorrichtungen 4 und zumindest zwei Verbringungsvorrichtungen 3 vorgesehen sind, wobei wenigstens zwei der zumindest zwei Schneidevorrichtungen 4 jeweils eine der Verbringungsvorrichtungen 3 zugeordnet ist. Dadurch kann für jedes Stückgut 6 bei jeder der Schneidevorrichtungen 4 individuell entschieden werden, ob das Stückgut 6 von der jeweiligen Schneidevorrichtung 4 abgelängt werden soll.

Bei der Anordnung der Schneidevorrichtungen 4 hat es sich als günstig erwiesen, wenn sie im wesentlichen entlang einer schräg zur Transportrichtung 11 der ersten Transportebene verlaufenden Anordnungsgeraden 42 angeordnet sind. Durch diese Anordnung kann sichergestellt werden, dass genügend Raum vorhanden ist, um die abgekappten Teile des Stückgutes 6 aus der ersten Transportebene zu bringen, ohne dass sie sich in Bauteilen der Trimmeranlage verfangen können.

Für den Abtransport der abgekappten Teile des Stückgutes 6 erscheint es vorteilhaft, wenn - in Transportrichtung 11 der ersten Transportebene gesehen - jeweils hinter den zumindest zwei Schneidevorrichtungen 4 unterhalb der ersten Transportebene ein Restholzfördermittel mit einer im wesentlichen parallel zur Anordnungsgeraden 42 verlaufenden Restholzfördermitteltransportrichtung vorgesehen ist.

Anstelle entlang der Anordnungsgeraden 42 können die Schneidevorrichtungen 4 auch entlang einer Kurve angeordnet sein.

Bei der in den Fig. 1 bis 3 dargestellten Ausführungsform der erfindungsgemäßen Trimmeranlage verbleibt ein Stückgut 6 in der weiteren Transportebene, sobald es in die weitere Transportebene verbracht wurde. Dadurch wird gewährleistet, dass ein Stückgut, das einmal in die weitere Transportebene verbracht wurde, nicht von einer nachfolgenden Schneidevorrichtung 4 abgelängt werden kann.

In einer weiteren Auführungsform einer erfindungsgemäßen Trimmeranlage sind die Schneidevorrichtungen 4 in einer im wesentlichen entlang der schräg zur Transportrichtung 11 der ersten Transportebene verlaufenden Anordnungsgeraden 42 angeordnet. Dabei wird das sich in der weiteren Transportebene transportierte Stückgut 6 vor jeder Schneidevorrichtung 4 aus der weiteren Transportebene in die erste Transportebene gebracht. Bei dieser Ausführungsform der erfindungsgemäßen Trimmeranlage kann daher für jede Schneidevorrichtung 4 entschieden werden, ob das Stückgut 6 geschnitten werden soll oder nicht, unabhängig davon, ob es von vorhergehenden Schneidevorrichtungen 4 geschnitten wurde.

In einer ersten und einer weiteren Ausführungsform der Schneidevorrichtung 4 ist die Verbringungsvorrichtung 3 als Förderklappe 31 ausgebildet, welche in der ersten Transportebene gelenkig gelagert ist, wobei ein dem Gelenk 32 gegenüberliegender Bereich 33 der Förderklappe 31 in die weitere Transportebene schwenkbar ist.

Um ein sicheres Weitertransportieren des Stückgutes sicherzustellen, hat es sich als günstig erwiesen, wenn die Förderklappe 31 ein Fördertransportmittel 35, insbesondere ein Förderband, eine Förderkette od. dgl. aufweist.

Die weitere Ausfübrungsform der Schneidevorrichtung weist an jedem Ende des weiteren Transportmittels eine der Förderklappen 31 auf, wodurch die erfindungsgemäße Trimmeranlage in beiden Richtungen arbeiten kann und die Transportrichtung 11 der ersten Transportebene umkehrbar ist.

Weiters kann vorgesehen sein, dass das Schneidmittel 41 wenigstens einer der zumindest einen Schneidevorrichtung 4 im wesentlichen parallel zur ersten Transportebene, insbesondere im wesentlichen senkrecht zur Transportrichtung 11 der ersten Transportebene, verschiebbar angeordnet ist. Dadurch kann die erfindungsgemäße Trimmeranlage einfach an andere gewünschte Längen des Stückgutes 6 adaptiert werden.

## Patentansprüche

1. Trimmeranlage für längliches Stückgut (6), insbesondere Bretter, Balken od. dgl., mit einem eine erste Transportebene ausbildenden ersten Transportmittel (1) für den Transport des Stückgutes (6) im Quertransport und wenigstens einer eine in Transportrichtung (11) der ersten Transportebene liegende Schneidrichtung aufweisende Schneidevorrichtung (4), wobei das erste Transportmittel (1) und/oder ein weiteres Transportmittel (2) wenigstens eine weitere Transportebene ausbilden/ausbildet, wobei die Transportrichtung (21) der wenigstens einen weiteren Transportebene im wesentlichen parallel zur Transportrichtung (11) der ersten Transportebene ist, und zumindest eine Verbringungsvorrichtung (3) zum Verbringen des Stückgutes (6) von der ersten Transportebene in die wenigstens eine weitere Transportebene vorgesehen ist, und wobei die zumindest eine Verbringungsvorrichtung (3) als Förderklappe (31) ausgebildet ist, **dadurch gekennzeichnet, dass** die Förderklappe (31) in der ersten Transportebene gelenkig gelagert ist und ein dem Gelenk (32) gegenüberliegender Bereich (33) der Förderklappe (31) in die wenigstens eine weitere Transportebene schwenkbar ist.

2. Trimmeranlage nach Anspruch 1, **dadurch gekennzeichnet, dass** die wenigstens eine weitere Transportebene gegenüber der ersten Transportebene geneigt angeordnet ist.

3. Trimmeranlage nach Anspruch 2, **dadurch gekennzeichnet, dass** zumindest ein Bereich (13) des ersten Transportmittels (1) in der ersten Transportebene und in der wenigstens einen weiteren Transportebene angeordnet ist.

4. Trimmeranlage nach Anspruch 1, 2 oder 3, **dadurch** gekennzeichet, dass im Betrieb die wenigstens eine weitere Transportebene oberhalb der ersten Transportebene angeordnet ist.

5. Trimmeranlage nach einem der Ansprüche 1 bis 4, **dadurch gekennzeichnet, dass** die Förderklappe (31) ein Fördertransportmittel (35), insbesondere ein Förderband, einen Fördergurt, eine Förderkette od. dgl., aufweist.

6. Trimmeranlage nach einem der Ansprüche 1 bis 5, **dadurch gekennzeichnet, dass** die zumindest eine Schneidevorrichtung (4) mit einem die erste Transportebene durchsetzenden Schneidmittel (41), insbesondere einem Sägeblatt od. dgl., angeordnet ist.

7. Trimmeranlage nach einem der Ansprüche 1 bis 6, **dadurch gekennzeichnet, dass** zumindest zwei Schneidevorrichtungen (4) vorgesehen sind, wobei wenigstens zwei der zumindest zwei Schneidevorrichtungen (4) jeweils eine der zumindest einen Verbringungsvorrichtung (3) zugeordnet ist.

8. Trimmeranlage nach Anspruch 7, **dadurch gekennzeichnet, dass** die zumindest zwei Schneidevorrichtungen (4) im wesentlichen entlang einer schräg zur Transportrichtung (11) der ersten Transportebene verlaufenden Anordnungsgeraden (42) angeordnet sind.

9. Trimmeranlage nach Anspruch 8, **dadurch gekennzeichnet, dass** - in Transportrichtung (11) der ersten Transportebene gesehen - jeweils hinter den zumindest zwei Schneidevorrichtungen (4) unterhalb der ersten Transportebene ein Restholzfördermittel mit einer im wesentlichen parallel zur Anordnungsgeraden (42) verlaufenden Restholzfördermitteltransportrichtung vorgesehen ist.

10. Trimmeranlage nach einem der Ansprüche 6 bis 9, **dadurch gekennzeichnet, dass** das Schneidmittel (41) wenigstens einer der zumindest einen Schneidevorrichtung (4) im wesentlichen parallel zur ersten Transportebene, insbesondere im wesentlichen senkrecht zur Transportrichtung (11) der ersten Transportebene, verschiebbar angeordnet ist.

## Claims

1. A trimming installation for elongated piece goods (6), especially boards, beams or the like, comprising a first transport means (1) forming a first transport plane for the transport of the piece goods (6) in transverse transport and at least one cutting apparatus (4) having a cutting direction disposed in the transport direction (11) of the first transport plane, with the first transport means (1) and/or a further transport means (2) forming at least one further transport plane, with the transport direction (21) of the at least one further transport plane being substantially parallel to the transport direction (11) of the first transport plane, and comprising at least one displacement apparatus (3) for displacing the piece goods (6) from the first transport plane to the at least one further transport plane, and with the at least one displacement apparatus (3) being arranged as a conveying flap (31), **characterized in that** the conveying flap (31) is mounted in an articulated manner in the first transport plane and a region (33) of the conveying flap (31) which is opposite of the joint (32) can be pivoted into the at least one further transport plane.

2. A trimming installation according to claim 1, **characterized in that** the at least one further transport plane is arranged in an inclined manner in relation to the first transport plane.

3. A trimming installation according to claim 2, **characterized in that** at least one region (13) of the first transport means (1) is arranged in the first transport plane and in the at least one further transport plane.

4. A trimming installation according to claim 1, 2 or 3, **characterized in that** the at least one further transport plane is arranged in operation above the first transport plane.

5. A trimming installation according to one of the claims 1 to 4, **characterized in that** the conveying flap (31) comprises a conveying transport means (35), especially a conveyor belt, a conveyor band, a conveyor chain or the like.

6. A trimming installation according to one of the claims 1 to 5, **characterized in that** the at least one cutting apparatus (4) is arranged with a cutting means (41), especially a saw blade or the like, which penetrates the first transport plane.

7. A trimming installation according to one of the claims 1 to 6, **characterized in that** at least two cutting apparatuses (4) are provided, with at least two of the at least two cutting apparatuses (4) being respectively associated with one of the at least one displacement apparatus (3).

8. A trimming installation according to claim 7, **characterized in that** the at least two cutting apparatuses (4) are arranged substantially along a straight arrangement line (42) extending in an inclined manner to the transport direction (11) of the first transport plane.

9. A trimming installation according to claim 8, **characterized in that**, as seen in the transport direction (11) of the first transport plane, a residual wood conveying means with a transport direction of the residual wood conveying means extending substantially parallel to the straight arrangement line (42) is respectively provided behind the at least two cutting apparatuses (4) beneath the first transport plane.

10. A trimming installation according to one of the claims 6 to 9, **characterized in that** the cutting means (41) of at least one of the at least one cutting apparatus (4) is displaceably arranged substantially parallel to the first transport plane, especially substantially perpendicularly to the transport direction (11) of the first transport plane.

## Revendications

1. Installation de recoupe pour des articles unitaires (6) allongés, en particulier des planches, des tasseaux et similaires, avec un premier moyen de transport (1) formant un premier plan de transport pour le transport des articles unitaires (6) par un transport transversal et au moins un dispositif de coupe (4) présentant un sens de coupe orienté dans le sens de transport (11) du premier plan de transport, dans lequel le premier moyen de transport (1) et/ou un autre moyen de transport (2) forme(nt) au moins un autre plan de transport, le sens de transport (21) de l'au moins un autre plan de transport étant sensiblement parallèle au sens de transport (11) du premier plan de transport, et dans lequel au moins un dispositif d'amenée (3) est prévu pour amener les articles unitaires (6) du premier plan de transport à l'au moins un autre plan de transport, et dans lequel l'au moins un dispositif d'amenée (3) est conçu comme un volet de transport (31), **caractérisée en ce que** le volet de transport (31) est supporté de façon articulée dans le premier plan de transport et peut basculer dans l'au moins un autre plan de transport dans une partie (33) du volet de transport (31) opposée à l'articulation (32).

2. Installation de recoupe selon la revendication 1, **caractérisée en ce que** l'au moins un autre plan de transport est incliné par rapport au premier plan de transport.

3. Installation de recoupe selon la revendication 2, **caractérisée en ce qu'**au moins une partie (13) du premier moyen de transport (1) est disposée dans le premier plan de transport et dans l'au moins un autre plan de transport.

4. Installation de recoupe selon la revendication 1, 2 ou 3, **caractérisée en ce qu'**en fonctionnement, l'au moins un autre plan de transport est disposé au-dessus du premier plan de transport.

5. Installation de recoupe selon l'une des revendications 1 à 4, **caractérisée en ce que** le volet de transport (31) présente un moyen d'acheminement (35), en particulier une bande transporteuse, une courroie de convoyeur, un convoyeur à chaîne ou similaire.

6. Installation de recoupe selon l'une des revendications 1 à 5, **caractérisée en ce que** l'au moins un dispositif de coupe (4) est disposé avec un moyen de coupe (41), en particulier une lame de scie ou similaire, traversant le premier plan de transport.

7. Installation de recoupe selon l'une des revendications 1 à 6, **caractérisée en ce qu'**au moins deux dispositifs de coupe (4) sont prévus, au moins deux des au moins deux dispositifs de coupe (4) étant associés chacun à l'un des au moins un dispositifs d'amenée (3).

8. Installation de recoupe selon la revendication 7, **caractérisée en ce que** les au moins deux dispositifs de coupe (4) sont disposés sensiblement le long d'une droite de disposition (42) dirigée en oblique par rapport au sens de transport (11) du premier plan de transport.

9. Installation de recoupe selon la revendication 8, **caractérisée en ce que**, vu dans le sens de transport (11) du premier plan de transport, il est prévu derrière chacun des au moins deux dispositifs de coupe (4) en dessous du premier plan de transport un moyen d'acheminement des résidus de bois avec un dispositif de moyen de transport des résidus de bois sensiblement parallèle à la droite de disposition (42).

10. Installation de recoupe selon l'une des revendications 6 à 9, **caractérisée en ce que** le moyen de coupe (41) d'au moins un des au moins un dispositifs de coupe (4) est disposé de façon à être mobile de façon sensiblement parallèle au premier plan de transport, en particulier de façon sensiblement perpendiculaire au sens de transport (11) du premier plan de transport.
